# EUROPÄISCHE PATENTSCHRIFT

(11) **EP 0 943 287 B1**
(45) Veröffentlichungstag und Bekanntmachung des Hinweises auf die Patenterteilung: **07.01.2004**
(21) Anmeldenummer: 98120202.1
(22) Anmeldetag: 24.10.1998
(51) Int. Cl.: A47L 15/46

(54) **Geschirrspülmaschine und Verfahren zum Betreiben derselben**
Dishwasher and method for operating the latter
Lave-vaisselle et système de fonctionnement de ce dernier

(30) Priorität: 20.03.1998 DE 19812230
(43) Veröffentlichungstag der Anmeldung: 22.09.1999
(73) Patentinhaber: AEG Hausgeräte GmbH, 90429 Nürnberg (DE)
(72) Erfinder: Steiner, Winfried, 90411 Nürnberg (DE); Vogel, Jürgen, 91448 Emskirchen (DE)

(56) Entgegenhaltungen:
- EP-A- 0 326 893
- EP-A- 0 793 939
- US-A- 5 305 485
- US-A- 5 669 095

## Beschreibung

Die Erfindung betrifft eine Geschirrspülmaschine nach dem dem Oberbegriff des Anspruchs 1 sowie ein Verfahren zum Betreiben dieser Geschirrspülmaschine nach dem Oberbegriff des Anspruchs 7.

Um eine Geschirrspülmaschine mit möglichst geringen Verbrauchsdaten, also wenig Wasser und Energie, zu betreiben, ist es bekannt, die Menge des eingebrachten Spülgutes abzuschätzen. Dazu wird die Menge der für die im Verlauf eines Spülprogrammes erste Befüllung benötigte Flüssigkeit sowie die Dauer der für die Beladung benötigten Heizphase ermittelt. Anhand dieser Daten erfolgt die Abschätzung der Art und Menge der Beladung, wobei die Füllmenge einen Grad der Benetzung und die Aufheizgeschwindigkeit ein Maß für die Wärmekapazität des Geschirrs angibt. Mit Hilfe dieser Werte wird der weitere Programmablauf eingestellt. Aus EP 0 793 939 A1 ist eine Geschirrspülmaschine bekannt, die einen akustischen Detektor umfasst, welcher die im Spülbehälter erzeugten Geräusche während eines Spülganges auswertet, welche insbesondere vom Wasserdruck und Geräuschen der Betriebsmittel abhängig sind. Nachteilig an einer derartigen Ausgestaltung zur Beladungserkennung in der Geschirrspülmaschine ist, dass im Geschirrspüler entstehende, variable Geräusche ausgewertet werden. Wobei von besonderem Nachteil ist, dass ein breitbandiges Spektrum auszuwerten ist, welches jederzeit durch Geräusche von aussen überlagert sein kann. Deshalb ist für eine derartige Beladungserkennung die Signalkorrektur bzw. Signalverarbeitung sehr aufwendig. Aus US 5 305 485 ist eine Waschmaschine bekannt, die mit einem Transducer, der im Sender-Empfänger-Wechselbetrieb Ultraschallsignale aussendet bzw. deren Echos empfängt. Zur Erkennung der Änderung der Füllhöhe in der Waschmaschine werden die Laufzeitunterschiede der erzeugten Signale und der Echosignale ausgewertet.

Die im Stand der Technik aufgezeigten Beladungserkennungen liefern jedoch nur eine grobe Abschätzung über die Art und Menge der eingebrachten Spülgutteile. Eine Reduzierung der Verbrauchsdaten ist daher nur in beschränktem Umfang sinnvoll, um nicht zu riskieren, daß infolge der Ungenauigkeit der Abschätzung ein Spülgang mit einem schlechten Spülergebnis abgeschlossen wird.

Es ist daher Aufgabe der Erfindung, eine Geschirrspülmaschine anzugeben, bei welcher mit besonders niedrigem Wasser- und Energieverbrauch ein zufriedenstellendes Reinigungsergebnis erzielbar ist, und darüberhinaus ein Verfahren zum Betreiben einer Geschirrspülmaschine anzugeben, durch welches die Art und/oder die Menge eines Spülgutes ermittelt wird.

Die Lösung dieser Aufgabe erfolgt bei einer Geschirrspülmaschine zum Spülen von Spülgut nach dem kennzeichnenden Merkmal des Anspruchs 1, sowie bei einem Verfahren zur Ermittlung der Art und/oder der Menge eines Spülgutes gem. dem kennzeichnenden Merkmal des Anspruchs 7.

In einer Geschirrspülmaschine zum Spülen von Spülgut ist ein Sensor und/oder ein Meßmittel zum Ermitteln der Art und/oder der Menge dieses Spülgutes angeordnet. Um diese Beladung besonders gut ermitteln zu können, ist der Sensor so beschaffen, daß es elektromagnetische Wellen erkennen kann.

Um jedoch bereits vor Beginn eines Spülprogrammes die Beladungserkennung durchführen zu können, ist innerhalb eines Arbeitsbehälters, der zur Aufnahme des Spülgutes dient, mindestens ein Sender und mindestens ein Empfänger von elektromagnetischen Wellen angeordnet. Schickt der Sender nun Signale aus, so werden diese von den eingebrachten Spülgutteilen teilweise reflektiert oder gelangen andernteils gegebenenfalls zeitlich verzögert an die dem Sender gegenüberliegenden Seite des Arbeitsbehälters. Die zeitliche Auswertung des vom Empfänger empfangenen Signales, an welchem ein emittiertes Signal teilweise direkt, aber auch infolge einfacher oder mehrfacher Reflektionen zeitlich verzögert ankommt, gibt über die angeordneten Spülgutteile Aufschluß.

Werden Sender und Empfänger in bevorzugter Weise innerhalb des Arbeitsbehälters in großem Abstand, insbesondere auf einer Raumdiagonalen des Arbeitsbehälters angeordnet, so läßt sich das empfangene Signal besser analysieren. Dies liegt im Wesentlichen daran, daß das direkte und die reflektierten Signale in größerem zeitlichen Abstand voneinander liegen als bei einer kürzer distanzierten Anordnung von Sender und Empfänger. Es ist weiterhin günstig, daß die ausgesandten Signale impulsartig und vor allem in nicht zu kurz bemessenem Abstand voneinander sind. Auf diese Weise können sich direkt ankommende und reflektierte Signale nicht oder nur wenig überlagern.

Weist eine Geschirrspülmaschine zwei oder mehr Geschirrkorbe auf, so können die unterschiedlichen Beladungen dieser Geschirrkörbe unabhängig voneinander ermittelt werden, indem der Sender und der Empfänger gemeinsam auf einer Diagonalen einer zum Boden des Arbeitsbehälters parallelen Fläche liegen. Auf diese Weise wird jeder Geschirrkorb durch vorzugsweise ein Sender/Empfänger-Paar auf seine Beladung hin untersucht.

Als elektromagnetische Wellen können dabei Lichtwellen verwendet werden.

Mit Hilfe dieses ermittelten zeitlichen Verlaufes der empfangenen Signale wird von einer Auswerteeinheit, die beispielsweise innerhalb einer elektronischen Programmsteuerung umfaßt ist, die Spülgutbeladung registriert und ein dieses Spülgut behandelndes Spülprogramm wird in seinem Ablauf beeinflußt. Dies kann beispielsweise in bekannter Weise durch ein Befüllen des Gerätes mit einer der Beladung entsprechenden Flüssigkeitsmenge und ein an diese Beladung angepaßtes Aufheizen der Spülflüssigkeit geschehen.

Alternativ oder zusätzlich zur Messung von elektromagnetischen Wellen ist auch eine kapazitive Analyse des Arbeitsbehälters der Geschirrspülmaschine denkbar. Dazu werden an zwei vorzugsweise gegenüberliegenden Seiten des nichtmetallischen Arbeitsbehälters je eine Elektrode angeordnet. Vor der ersten Inbetriebnahme der Geschirrspülmaschine wird eine Messung der Kapazität des so gebildeten Kondensators durchgeführt, wobei dies ohne Beladung mit Spülgutteilen und lediglich mit regelmäßig im Arbeitsbehälter angeordneten, zur Spülgutaufnahme dienenden Geschirrund ggf. Besteckkörben erfolgt. Der so erhaltene Meßwert dient als Bezugswert.

Die Beladungerkennung wird zu Beginn eines jeden Spülprogrammes durchgeführt. Dazu erfolgt unmittelbar nach dem Programmstart eine Kapazitätsmessung. Durch die eingebrachte Beladung stellt sich eine veränderte Kapazität des Kondensators ein. Eine Differenzwertbildung dieses Meßwertes zum Bezugswert läßt auf die eingebrachte Beladung schließen.

Die Erfindung ist im Folgenden anhand der Zeichnungen eines Ausführungsbeispiels näher erläutert.

Dabei zeigen:
- Fig. 1: eine Haushalts-Geschirrspülmaschine mit Ultraschall-Sendern und -Empfängern in der Seitenansicht und
- Fig. 2: die Geschirrspülmaschine gem. Fig. 1, jedoch in der Draufsicht.

Eine Haushalts-Geschirrspülmaschine ist in ihrem Programmablauf an die Art und die Menge des eingebrachten Spülgutes anpassbar. Dazu sind innerhalb ihres Arbeitsbehälters 1 elektromagnetische Wellen-Sender S₁, S₂ und -Empfänger E₁, E₂, E₃ angeordnet. Jeweils ein Sender/Empfänger-Paar ist in Höhe eines jeden der beiden Geschirrkörbe 3, 5 angeordnet. Die Anordnung von Sender S₁ bzw. S₂ und Empfänger E₁ bzw. E₂ erfolgt dabei sowohl für den Oberkorb 3 als auch für den Unterkorb 5 in den Eckbereichen des Arbeitsbehälters, so daß Sender S₁, S₂ und Empfänger E₁, E₂ sich jeweils paarweise diagonal gegenüberliegen. Ein weiterer elektromagnetische Wellen-Empfänger E₃ befindet sich auf einer Höhe zwischen den beiden Geschirrkörben 3, 5 in einem weiteren Eckbereich des Arbeitsbehälters 1. Dabei sind die Sender S₁, S₂ und Empfänger E₃ auf einer gemeinsamen Seite des Arbeitsbehälters angebracht. Vorzugsweise liegt diese Seite parallel zu flächigen Geschirrteilen, welche senkrecht in die Geschirrkörbe 3, 5 eingebracht sind.

Zu Beginn eines jeden Spülprogrammes wird unmittelbar nach dem Starten des Gerätes eine Beladungsmessung durchgeführt. Dazu sendet bei geschlossenem Arbeitsbehälter 1 zunächst der dem oberen Geschirrkorb 3 zugeordnete elektromagnetische Wellen-Sender S₁ ein impulsartiges Signal aus. Dieses Signal wird von dem ebenfalls dem oberen Geschirrkorb 3 zugeordneten und den Sender S₁ diagonal gegenüberliegenden Empfänger E₁ abgeschwächt empfangen, wobei der Intensitätsverlust von der Dichte der Beladung abhängt. Teilweise wird das Signal jedoch von den Spülgut-Gegenständen im Geschirrkorb 3 reflektiert. Diese reflektierten Signale erreichen bei einfacher Reflexion den Empfänger E₃. Ein mehrfach reflektiertes Signal wird dagegen von den Empfängern E₁ und E₂ aufgenommen, wobei sich im Vergleich zu einem direkt bei E₁ ankommenden Signal eine zeitlich Verzögerung ergibt.

Ist das vom Empfänger E₃ empfangene Signal von einer hohen Intensität, so läßt dies auf eine hohe Beladungsdichte schließen. Wird dagegen vom Empfänger E₁ ein starkes direktes Signal empfangen, so befinden sich wenig Spülgutteile im Oberkorb 3. Somit ergibt sich durch das Verhältnis von direkt empfangenem Signal zu einfach reflektiertem Signal ein Hinweis auf die Beladungsdichte.

Eine derartige Beladungserkennung verhilft aber auch zu einer Aussage über die Art der eingebrachten Spülgutteile. Diese läßt sich aus der Summe der von den drei Empfängern aufgenommenen Signale ermitteln. Bei einem hohen Anteil von Geschirrteilen aus Kunststoff wird von diesen Geschirrteilen ein großer Anteil der Intensität des vom Sender S₁ emittierten Signales absorbiert. Porzellan- und Metallteile dagegen reflektieren den größten Teil eines auftreffenden Signals, so daß eine Abschwächung des Signals nur in geringem Maße stattfindet.

Nachdem die Beladung des oberen Geschirrkorbs 3 durch Aussenden von einem oder mehreren Signalen vom oberen Sender S₂ erfaßt worden ist, erfolgt die gleiche Messung am unteren Geschirrkorb 5 durch Aussenden eines oder mehrerer elektromagnetische Wellen -Impulse durch den dem unteren Geschirrkorb 5 zugeordneten Sender S₂. In diesem Fall nimmt der dem Sender S₂ diagonal gegenüberliegende untere Empfänger E₂ den überwiegenden Teil der direkt durch den unteren Geschirrkorb 5 hindurchtretenden Signale auf. Einfach reflektierte Signale gelangen ebenfalls zum Empfänger E₃, mehrfach reflektierte Signale werden wiederum nach zeitlicher Verzögerung den Empfängern E₂ und E₁ zugeleitet.

Bei einer weiteren, nicht dargestellten Ausführungsform der Erfindung sind die beiden Sender/Empfänger-Paare E₁, S₁ bzw. E₂, S₂ auf den beiden einander gegenüberliegenden Seitenwänden des Arbeitsbehälters unmittelbar im Bereich einer Beschickungsöffnung vorgesehen. In diesem Fall erfolgt die Beladungsmessung unmittelbar beim Einschieben des jeweiligen beladenen Geschirrkorbes 3 bzw. 5. Hierbei wird während des Einschubvorganges die Intensität der empfangenen Signale als zeitliche Funktion aufgenommen, so daß auf diese Weise die gesamte Geschirrkorbfläche abgetastet wird.

## Patentansprüche

1. Geschirrspülmaschine zum Spülen von Spülgut, mit Mitteln zum Ermitteln der Art und/oder der Menge des Spülgutes, **dadurch gekennzeichnet, daß** die mitteln aus weinigstens einem Sender (S₁, S₂) sowie aus einem Empfänger (E₁, E₂ E₃) bestehen, und/oder Meßmittel unfaßen, wobei die von dem wenigstens einen Sender, ausgesendete elektromagnetische Wellen durch den wenigstens einen Empfänger (E₁, E₂, E₃) erkennbar sind und wobei die elektrische Kapazität eines Arbeitsbehälter durch die Meßmittel unter Auswertung eines vorgegebenen Strom- oder Spannungswertes (1) erkennbar ist.

2. Geschirrspülmaschine nach Anspruch 1, **dadurch gekennzeichnet, daß** das Spülgut in einem Arbeitsbehälter (1) anordenbar ist, wobei der Arbeitsbehälter (1) als Quellen elektromagnetischer Wellen mindestens zwei Sender (S₁, S₂) und mindestens eine die Anzahl der Sender um eins erhöhte Zahl der Empfänger (E₁, E₂, E₃) aufweist, durch die die ausgesandten elektromagnetischen Wellen erkennbar sind.

3. Geschirrspülmaschine nach Anspruch 1 oder 2, **dadurch gekennzeichnet, daß** Sender (S₁, S₂) und Empfänger (E₁, E₂, E₃) innerhalb des Arbeitsbehälters (1) in großem Abstand voneinander angebracht sind.

4. Geschirrspülmaschine nach einem der Ansprüche 1 bis 3, **dadurch gekennzeichnet, daß** ein Sender (S₁, S₂) und ein Empfänger (E₁, E₂) gemeinsam auf einer Raumdiagonalen des Arbeitsbehälters (1) liegen.

5. Geschirrspülmaschine nach einem der Ansprüche 1 bis 3, **dadurch gekennzeichnet, daß** ein Sender (S₁, S₂) und ein Empfänger (E₁, E₂) gemeinsam auf der Diagonalen einer zum Boden des Arbeitsbehälters (1) parallelen Fläche liegen.

6. Geschirrspülmaschine nach einem der Ansprüche 1 bis 5,
**dadurch gekennzeichnet, daß** der Arbeitsbehälter (1) aus einem nicht-metallischen Werkstoff ist und daß an zwei einander gegenüberliegenden Wänden des Arbeitsbehälters (1) je eine Elektrode eines als Meßmittel ausgebildeten Elektrodenpaares angeordnet ist, wodurch die elektrische Kapazität des sich zwischen den Elektroden ausgebildeten Zwischenraumes meßbar ist.

7. Verfahren zur Ermittlung der Art und/oder der Menge eines Spülgutes in einer Geschirrspülmaschine, **dadurch gekennzeichnet, daß** durch mindestens einen Sender (S₁, S₂) elektromagnetische Wellen ausgesendet werden, die durch mindestens einen Empfänger (E₁, E₂, E₃) erkannt werden und/oder durch vorgesehene Meßmittel unter Auswertung eines vorgegebenen Strom- oder Spannungswertes die elektrische Kapazität eines Arbeitsbehälters (1) erkannt wird.

8. Verfahren nach Anspruch 7, **dadurch gekennzeichnet, daß** mindestens von zwei Sendern (S₁, S₂) elektromagnetische Wellen in einen das Spülgut fassenden Arbeitsbehälter (1) ausgesendet werden, deren Signale durch eine die Anzahl der Sender um eins erhöhten Zahl der Empfänger (E₁, E₂, E₃) aufgenommen werden.

9. Verfahren nach Anspruch 7 oder 8, **dadurch gekennzeichnet, daß** die elektromagnetischen Wellen impulsartig von den Sendern (S₁, S₂)abgegeben werden.

10. Verfahren nach einem der Ansprüche 7 bis 9, **dadurch gekennzeichnet, daß** von einer Auswerteeinheit der zeitliche Verlauf der von dem oder den Empfängern (E₁, E₂, E₃) empfangenen Signale der elektromagnetischen Welle registriert werden.

11. Verfahren nach einem der Ansprüche 7 bis 10, **dadurch gekennzeichnet, daß** ein Elektrodenpaar, das einen Arbeitsbehälter (1) der Geschirrspülmaschine an zwei Seiten eingrenzt, die sich durch diese Anordnung gebildete Kapazität mißt, wobei eine Differenzkapazität ermittelt wird, die sich aus einer Messung ohne Beladung des Arbeitsbehälters und einer Messung mit zu analysierender Beladung ergibt.

12. Verfahren nach einem der Ansprüche 7 bis 11, **dadurch gekennzeichnet, daß** ein Spülprogramm in Abhängigkeit der vom Empfänger (E₁, E₂, E₃) erfaßten Signale der ausgesendeten elektromagnetischen Welle und/oder deren zeitlichen Verläufe und/oder der Differenzkapazität beeinflußt wird.

## Claims

1. Dishwasher for washing goods, with means to determine the type and/or quantity of the goods to be washed, **characterized in that** the means consist of at least one transmitter (S₁, S₂) and one receiver (E₁, E₂, E₃), and/or include measuring means, the electromagnetic waves which are emitted by the at least one transmitter being detectable by the at least one receiver (E₁, E₂, E₃), and the electrical capacitance of a working container being detectable by the measuring means, by evaluating a specified current or voltage value (1).

2. Dishwasher according to Claim 1, **characterized in that** the goods to be washed can be arranged in a working container (1), the working container (1) having as sources of electromagnetic waves at least two transmitters (S₁, S₂) and a number of receivers (E₁, E₂, E₃) which is at least the number of transmitters increased by one, by which receivers the emitted electromagnetic waves can be detected.

3. Dishwasher according to Claim 1 or 2, **characterized in that** transmitters (S₁, S₂) and receivers (E₁, E₂, E₃) are fixed within the working container (1) with a large gap between them.

4. Dishwasher according to one of Claims 1 to 3, **characterized in that** one transmitter (S₁, S₂) and one receiver (E₁, E₂) lie on a common three-dimensional diagonal of the working container (1).

5. Dishwasher according to one of Claims 1 to 3, **characterized in that** one transmitter (S₁, S₂) and one receiver (E₁, E₂) lie on a common diagonal of a surface which is parallel to the floor of the working container (1).

6. Dishwasher according to one of Claims 1 to 5, **characterized in that** the working container (1) consists of a non-metallic material, and that on each of two opposite walls of the working container (1) one electrode of an electrode pair in the form of measuring means is arranged, so that the electrical capacitance of the space which is formed between the electrodes can be measured.

7. Method of determining the type and/or quantity of the goods to be washed in a dishwasher, **characterized in that** electromagnetic waves are emitted by at least one transmitter (S₁, S₂), and are detected by at least one receiver (E₁, E₂, E₃), and/or the electrical capacitance of a working container (1) is detected by provided measuring means, by evaluating a specified current or voltage value.

8. Method according to Claim 7, **characterized in that** at least two transmitters (S₁, S₂) emit electromagnetic waves, the signals of which are received by a number of receivers (E₁, E₂, E₃) which is the number of transmitters increased by one, into a working container (1) which holds the goods to be washed.

9. Method according to Claim 7 or 8, **characterized in that** the electromagnetic waves are emitted by the transmitters (S₁, S₂) in pulses.

10. Method according to one of Claims 7 to 9, **characterized in that** the course of the signals of the electromagnetic wave which are received by the receiver or receivers (E₁, E₂, E₃) over time is recorded by an evaluation unit.

11. Method according to one of Claims 7 to 10, **characterized in that** an electrode pair, which bounds the working container (1) of the dishwasher on two sides, measures the capacitance which is formed by this arrangement, a differential capacitance resulting from a measurement without the working container being loaded, and a measurement with a load to be analysed, being determined.

12. Method according to one of Claims 7 to 11, **characterized in that** a washing programme is influenced depending on those signals of the emitted electromagnetic wave which are captured by the receiver (E₁, E₂, E₃), and/or their courses over time, and/or the differential capacitance.

## Revendications

1. Lave-vaisselle pour laver des articles à laver, avec des moyens pour déterminer le type et/ou la quantité des articles à laver, **caractérisé en ce que** les moyens sont constitués d'au moins un émetteur (S₁, S₂) ainsi que d'un récepteur (E₁, E₂, E₃), et/ou comprennent des moyens de mesure, où les ondes électromagnétiques émises par au moins un émetteur précité peuvent être détectées par au moins un récepteur précité (E₁, E₂, E₃), et où la capacité électrique d'un récipient de travail peut être détectée par les moyens de mesure en évaluant une valeur de courant ou de tension prédéterminée.

2. Lave-vaisselle selon la revendication 1, **caractérisé en ce que** les articles à laver peuvent être disposés dans un récipient de travail (1), où le récipient de travail (1), comme sources d'ondes électromagnétiques, présente au moins deux émetteurs (S₁, S₂) et au moins un nombre de récepteurs (E₁, E₂, E₃) augmenté de un par rapport au nombre d'émetteurs, par lesquels les ondes électromagnétiques émises peuvent être détectées.

3. Lave-vaisselle selon la revendication 1 ou 2, **caractérisé en ce que** les émetteurs (S₁, S₂) et les récepteurs (E₁, E₂, E₃) sont disposés à l'intérieur du récipient de travail (1) à un grand écart les uns des autres.

4. Lave-vaisselle selon l'une des revendications 1 à 3, **caractérisé en ce qu'**un émetteur (S₁, S₂) et un récepteur (E₁, E₂) se situent ensemble sur une diagonale dans l'espace du récipient de travail (1).

5. Lave-vaisselle selon l'une des revendications 1 à 3, **caractérisé en ce qu'**un émetteur (S₁, S₂) et un récepteur (E₁, E₂) se situent ensemble sur la diagonale d'une face parallèle au fond du récipient de travail (1).

6. Lave-vaisselle selon l'une des revendications 1 à 5, **caractérisé en ce que** le récipient de travail (1) est en un matériau non-métallique, et **en ce qu'**il est disposé à deux parois opposées l'une à l'autre du récipient de travail (1) respectivement une électrode d'une paire d'électrodes réalisée comme moyen de mesure, par quoi la capacité électrique de l'espace intermédiaire formé entre les électrodes est mesurable.

7. Procédé pour déterminer le type et/ou la quantité d'articles à laver dans un lave-vaisselle, **caractérisé en ce que** par au moins un émetteur (S₁, S₂), des ondes électromagnétiques sont émises qui sont détectées par au moins un récepteur (E₁, E₂, E₃) et/ou par des moyens de mesure prévus, en évaluant une valeur de courant ou de tension prédéfinie, la capacité électrique d'un récipient de travail (1) est détectée.

8. Procédé selon la revendication 7, **caractérisé en ce que** par au moins deux émetteurs (S₁, S₂) des ondes électromagnétiques sont envoyées dans un récipient de travail (1) renfermant les articles à laver, dont les signaux sont reçus par un nombre de récepteurs (E₁, E₂, E₃) augmenté de un par rapport au nombre des émetteurs.

9. Procédé selon la revendication 7 ou 8, **caractérisé en ce que** les ondes électromagnétiques sont émises à la manière d'impulsions par les émetteurs (S₁, S₂).

10. Procédé selon l'une des revendications 7 à 9, **caractérisé en ce que**, par une unité d'évaluation, la courbe temporaire des signaux de l'onde électromagnétique reçus par le ou les récepteurs (E₁, E₂, E₃) est enregistrée.

11. Procédé selon l'une des revendications 7 à 10, **caractérisé en ce qu'**une paire d'électrodes, qui délimite un récipient de travail (1) du lave-vaisselle à deux côtés, mesure la capacité formée par cet agencement, où une capacité différentielle est déterminée qui résulte d'une mesure sans charge du récipient de travail et d'une mesure avec une charge à analyser.

12. Procédé selon l'une des revendications 7 à 11, **caractérisé en ce qu'**un programme de lavage est influencé en fonction des signaux détectés par le récepteur (E₁, E₂, E₃) de l'onde électromagnétique émise et/ou de ses courbes temporaires et/ou de la capacité différentielle.
